# EUROPÄISCHE PATENTSCHRIFT

(11) **EP 3 998 907 B1**
(45) Veröffentlichungstag und Bekanntmachung des Hinweises auf die Patenterteilung: **19.07.2023**
(21) Anmeldenummer: 20730560.8
(22) Anmeldetag: 28.05.2020
(51) Int. Cl.: A47B 88/90

(54) **SCHUBLADENRÜCKWAND**
DRAWER BACK PANEL
PANNEAU ARRIÈRE DE TIROIR

(30) Priorität: 18.07.2019 AT 506512019
(43) Veröffentlichungstag der Anmeldung: 25.05.2022
(73) Patentinhaber: Julius Blum GmbH, 6973 Höchst (AT)
(72) Erfinder: HAID, Stefan, 6972 Fussach (AT)
(74) Vertreter: Torggler & Hofmann Patentanwälte - Innsbruck
(86) Internationale Anmeldenummer: PCT/AT2020/060213
(87) Internationale Veröffentlichungsnummer: WO 2021/007602

(56) Entgegenhaltungen:
- EP-A1- 0 551 575
- EP-A1- 2 628 409

## Beschreibung

Die vorliegende Erfindung bezieht sich auf eine Schubladenrückwand für eine Schublade, umfassend einen ersten Befestigungsabschnitt zum Befestigen der Schubladenrückwand mit einer ersten Seitenwand der Schublade und einem zweiten Befestigungsabschnitt zum Befestigen der Schubladenrückwand mit einer zweiten Seitenwand der Schublade, wobei die beiden Befestigungsabschnitte der Schubladenrückwand in Längsrichtung der Schubladenrückwand durch einen Mittelabschnitt voneinander beabstandet sind.

Die EP 2 628 409 A1 oder die EP 0 551 575 A1 offenbaren eine Schubladenrückwand aus einem Stahlblech für eine Schublade, umfassend einen ersten Befestigungsabschnitt und einem zweiten Befestigungsabschnitt.

Im Weiteren betrifft die Erfindung eine Schublade mit einer ersten Seitenwand, einer zweiten Seitenwand und mit einer Schubladenrückwand der zu beschreibenden Art.

Darüber hinaus betrifft die Erfindung ein Verfahren zur Herstellung einer Schubladenrückwand der zu beschreibenden Art.

Schubladenrückwände werden häufig aus einem Stahlblech oder aus einem stranggepressten Aluminiumprofil gebildet. Je nach Breite und Höhe der Schubladenrückwand ist für die Herstellung relativ viel Material notwendig, zumal für eine ausreichende Stabilität der Schubladenrückwand auch eine bestimmte Materialstärke (beispielsweise 1 mm) vorzusehen ist. Neben einem hohen Materialverbrauch werden auch das Gewicht der Schubladenrückwand sowie die Kosten für die Herstellung entsprechend erhöht.

Aufgabe der vorliegenden Erfindung ist es, eine Schubladenrückwand der eingangs erwähnten Gattung unter Vermeidung der oben diskutierten Nachteile anzugeben. Insbesondere soll auch die Kompatibilität der Befestigungsabschnitte zum Verbinden der Schubladenrückwand mit bestehenden Befestigungssystemen der Schubladenseitenwände weiterhin gewährleistet sein.

Dies wird erfindungsgemäß durch die Merkmale des Patentanspruchs 1 gelöst. Weitere vorteilhafte Ausführungen der Erfindung sind in den abhängigen Ansprüchen definiert.

Gemäß der Erfindung ist vorgesehen, dass eine erste Wandstärke zumindest einer der beiden Befestigungsabschnitte, vorzugsweise beider Befestigungsabschnitte, größer als eine zweite Wandstärke des Mittelabschnitts ist.

Mit anderen Worten kann die Wandstärke des Mittelabschnitts der Schubladenrückwand mit einer geringeren Wandstärke (beispielsweise 0,5 mm) als die Wandstärke der Befestigungsabschnitte (beispielsweise 1 mm) ausgeführt werden, wobei der Materialverbrauch, die Kosten und das Gewicht des Mittelabschnitts entsprechend reduziert werden.

Die Befestigungsabschnitte zum Verbinden mit den Seitenwänden sollen hingegen mit bestehenden Befestigungssystemen der Seitenwände weiterhin verbindbar sein. Zur Erzielung einer gegenüber dem Mittelabschnitt größeren Wandstärke der Befestigungsabschnitte kann beispielsweise vorgesehen sein, dass die größere Wandstärke der Befestigungsabschnitte durch ein entsprechendes Biegeverfahren (Umschlag, Bördelung) oder durch ein Profilierverfahren (Umformen) eines im Ausgangszustand ebenen Materials herbeigeführt wird. Alternativ dazu kann vorgesehen sein, dass die Verbindung des dünneren Mittelabschnitts mit dem Befestigungssystem der Seitenwände durch eine vom Mittelabschnitt gesondert ausgebildete Montagevorrichtung erfolgt.

Gemäß einem Ausführungsbeispiel kann vorgesehen sein, dass die erste Wandstärke zumindest im Wesentlichen doppelt so groß ist als die zweite Wandstärke. Die erste Wandstärke kann ca. 1,0 mm und/oder die zweite Wandstärke kann ca. 0,5 mm betragen.

Die Schubladenrückwand kann aus zumindest einem metallischen Werkstoff, vorzugsweise Stahl und/oder Aluminium, bestehen. Der Mittelabschnitt der Schubladenrückwand kann aus einem stranggepressten Profil gebildet sein.

Erfindungsgemäß ist vorgesehen, dass die Schubladenrückwand einteilig ausgebildet ist, wobei zumindest einer der beiden Befestigungsabschnitte, vorzugsweise beide Befestigungsabschnitte, zumindest bereichsweise durch wenigstens einen Umschlag eines Rands des Mittelabschnitts gebildet ist.

Erfindungsgemäß ist vorgesehen, dass der Mittelabschnitt und zumindest einer der beiden Befestigungsabschnitte, vorzugsweise beide Befestigungsabschnitte, als voneinander gesonderte Bauteile ausgebildet sind. Der Mittelabschnitt und zumindest einer der beiden Befestigungsabschnitte, vorzugsweise beide Befestigungsabschnitte, sind durch wenigstens eine Montagevorrichtung miteinander, vorzugsweise lösbar, verbindbar.

Vorzugsweise ist vorgesehen, dass die wenigstens eine Montagevorrichtung wenigstens eine Steck-, Rast- und/oder Schnappverbindung aufweist. Der Mittelabschnitt ist wenigstens über eine Stufe mit dem Mittelabschnitt verbundenen, Montagesteg zur Verbindung des Mittelabschnitts mit einem der beiden Befestigungsabschnitte aufweisen. Vorzugsweise ist vorgesehen, dass zumindest einer der beiden Befestigungsabschnitte, vorzugsweise beide Befestigungsabschnitte, wenigstens ein Federelement aufweist oder aufweisen, über welche der wenigstens eine Montagesteg an eine Wand des Befestigungsabschnitts drückbar ist.

Der Mittelabschnitt kann wenigstens einen an einer Längskante ausgebildeten Quersteg aufweisen. Vorzugsweise ist vorgesehen, dass wenigstens ein Befestigungsabschnitt, vorzugsweise beide Befestigungsabschnitte, Öffnungen zur zumindest bereichsweisen Aufnahme von an den Seitenwänden angeordneten Befestigungselementen, vorzugsweise Rastelementen, aufweist oder aufweisen.

Die erfindungsgemäße Schublade weist eine erste Seitenwand, eine zweite Seitenwand und eine Schubladenrückwand der beschriebenen Art auf. Die Schubladenrückwand ist über den ersten Befestigungsabschnitt mit der ersten Seitenwand und über den zweiten Befestigungsabschnitt mit der zweiten Seitenwand verbunden. Die Schublade kann eine im Wesentlichen parallel zur Schubladenrückwand ausgerichtete Frontwand und/oder einen Schubladenboden aufweisen.

Das erfindungsgemäße Verfahren zur Herstellung einer Schubladenrückwand ist dadurch gekennzeichnet, dass entweder
- die Schubladenrückwand einteilig ausgebildet ist, und wobei zumindest einer der beiden Befestigungsabschnitte, vorzugsweise beide Befestigungsabschnitte, zumindest bereichsweise durch wenigstens einen Umschlag eines Rands des Mittelabschnitts gebildet wird, oder
- der Mittelabschnitt und zumindest einer der beiden Befestigungsabschnitte, vorzugsweise beide Befestigungsabschnitte, als voneinander gesonderte Bauteile bereitgestellt und miteinander verbunden werden.

Weitere Einzelheiten und Vorteile der vorliegenden Erfindung werden anhand der in den Figuren gezeigten Ausführungsbeispiele erläutert:
- Fig. 1: zeigt ein Möbel mit einem Möbelkorpus und Schubladen, welche über Schubladenausziehführungen relativ zum Möbelkorpus verfahrbar gelagert sind,
- Fig. 2a, 2b: zeigt die Schublade sowie einen Verbindungsbereich zwischen der Schubladenrückwand und der Seitenwand in perspektivischen Ansichten,
- Fig. 3a, 3b: zeigen perspektivische Ansichten eines ersten Ausführungsbeispiels einer Schubladenrückwand sowie eine vergrößerte Detaildarstellung hierzu,
- Fig. 4a-4c: zeigen eine Ansicht der Schubladenrückwand von vorne sowie einen getrennten Zustand und einen verbundenen Zustand zwischen dem Mittelabschnitt und dem Befestigungsabschnitt,
- Fig. 5a-5e: zeigen ein zweites Ausführungsbeispiel einer einstückig ausgebildeten Schubladenrückwand sowie den Herstellungsprozess der Befestigungsabschnitte mit der einstückig ausgebildeten Schubladenrückwand,
- Fig. 6a-6d: zeigen den Herstellungsprozess der Schubladenrückwand in einer zeitlichen Abfolge,
- Fig. 7: zeigt die Schubladenrückwand als fertiggestelltes Produkt.

Fig. 1 zeigt eine perspektivische Ansicht eines Möbels 1 mit einem Möbelkorpus 2, wobei Schubladen 3 über Schubladenausziehführungen 4 relativ zum Möbelkorpus 2 verfahrbar gelagert sind. Die Schubladenausziehführungen 4 weisen jeweils eine am Möbelkorpus 2 zu befestigende Korpusschiene 5 und zumindest eine relativ zur Korpusschiene 5 verfahrbare Ausziehschiene 6 auf. Die Schubladen 3 weisen eine Schubladenrückwand 7, Seitenwände 8 und 9, einen Schubladenboden 10 und eine parallel zur Schubladenrückwand 7 ausgerichtete Frontwand 11 auf.

Fig. 2a zeigt eine perspektivische Ansicht der Schublade 3, welche eine erste Seitenwand 8 und eine zweite Seitenwand 9 aufweist. Die Seitenwände 8, 9 sind jeweils als Hohlkammerprofile ausgebildet, wobei die erste Seitenwand 8 eine innere Profilwand 8a und davon beabstandete äußere Profilwand 8b aufweist. Die zweite Seitenwand 9 weist ebenfalls eine innere Profilwand 9a und eine äußere Profilwand 9b auf. Die Schubladenrückwand 7 erstreckt sich zwischen den beiden Seitenwänden 8, 9 der Schublade 3. Die Frontwand 11 ist über (nicht gezeigte) Halteteile, welche an der Rückseite der Frontwand 11 zu befestigen sind, mit üblich vorgesehenen Verriegelungsvorrichtungen 18a, 18b der Seitenwände 8, 9 lösbar verriegelbar. Die Verriegelungsvorrichtungen 18a, 18b befinden sich jeweils zwischen den Profilwänden 8a, 8b und 9a, 9b der Seitenwände 8, 9.

Fig. 2b zeigt den Verbindungsbereich zwischen der Schubladenrückwand 7 und der Seitenwand 8 der Schublade 3. Im hinteren Endbereich der Seitenwand 8 ist eine Ausnehmung 12 vorgesehen, in welcher ein Befestigungssystem der Seitenwand 8 angeordnet ist. Das Befestigungssystem der Seitenwand 8 weist üblicherweise zumindest ein, vorzugsweise mehrere, Befestigungselemente 13 auf. Vorzugsweise sind die Befestigungselemente 13 als Rastelemente ausgebildet, durch welche die Schubladenrückwand 7 mit der Seitenwand 8 formschlüssig verriegelbar ist. Die Befestigungselemente 13 können beispielsweise als Federzungen, insbesondere aus Kunststoff, ausgebildet sein. Die Befestigungselemente 13 sind in einem verbundenen Zustand zwischen der Schubladenrückwand 7 und der Seitenwand 8 zumindest bereichsweise in vorgesehenen Öffnungen 16 (Fig. 3b, Fig. 5a) der Schubladenrückwand 7 aufgenommen.

Fig. 3a zeigt ein erstes Ausführungsbeispiel einer Schubladenrückwand 7, welche einen ersten Befestigungsabschnitt 14a zum Befestigen der Schubladenrückwand 7 mit der ersten Seitenwand 8 der Schublade 3 und einen zweiten Befestigungsabschnitt 14b zum Befestigen der Schubladenrückwand 7 mit der zweiten Seitenwand 9 der Schublade 3 aufweist. Die beiden Befestigungsabschnitte 14a, 14b der Schubladenrückwand 7 sind in einer Längsrichtung (L) der Schubladenrückwand 7 durch einen Mittelabschnitt 14c voneinander beabstandet. Gemäß der Erfindung ist vorgesehen, dass eine erste Wandstärke (W1, Fig. 4b, Fig. 5e) zumindest eines der beiden Befestigungsabschnitte 14a, 14b, vorzugsweise beider Befestigungsabschnitte 14a, 14b, größer als eine zweite Wandstärke (W2, Fig. 4b, Fig. 5e) des Mittelabschnitts 14c ist. Beispielsweise kann vorgesehen sein, dass die erste Wandstärke (W1) der Befestigungsabschnitte 14a, 14b etwa 1,0 mm und/oder dass die zweite Wandstärke (W2) des Mittelabschnitts 14c etwa 0,5 mm beträgt.

Der Mittelabschnitt 14c und zumindest einer der beiden Befestigungsabschnitte 14a, 14b, vorzugsweise beide Befestigungsabschnitte 14a, 14b, sind als voneinander gesonderte Bauteile ausgebildet. Der Mittelabschnitt 14c und/oder die Befestigungsabschnitte 14a, 14b können aus zumindest einem metallischen Werkstoff, vorzugsweise Stahl und/oder Aluminium, bestehen. Damit die Befestigungsabschnitte 14a, 14b mit den Befestigungselementen 13 (Fig. 2b) der Seitenwände 8, 9 weiterhin verbindbar sind, werden die Befestigungsabschnitte 14a, 14b mit einer üblichen ersten Wandstärke (beispielsweise 1 mm) ausgeführt. Der Mittelabschnitt 14c wird hingegen mit einer geringeren zweiten Wandstärke (W2) ausgeführt, wobei der Mittelabschnitt 14c aus einem stranggepressten Profil gebildet sein kann.

Fig. 3b zeigt die Schubladenrückwand 7 und den ersten Befestigungsabschnitt 14a in einer vergrößerten Detailansicht. Der erste Befestigungsabschnitt 14a weist eine Montagevorrichtung 15 auf, durch welche der erste Befestigungsabschnitt 14a (und damit der Mittelabschnitt 14c) mit der Seitenwand 8 lösbar verbindbar ist. Die Montagevorrichtung 15 kann wenigstens eine Steck-, Rast- und/oder Schnappverbindung aufweisen. Im gezeigten Ausführungsbeispiel weist die Montagevorrichtung 15 zumindest eine oder mehrere Öffnungen 16 auf, welche zur Aufnahme der in Fig. 2b gezeigten Befestigungselemente 13 der Seitenwände 8, 9 vorgesehen sind.

Die Schubladenrückwand 7 weist wenigstens einen Quersteg 17a, 28 auf, welcher sich über die gesamte Länge der Schubladenrückwand 7 erstreckt und welcher eine konstante Breite aufweist.

Gemäß einem Ausführungsbeispiel kann vorgesehen sein, dass der Mittelabschnitt 14c wenigstens einen Quersteg 17a mit einer ersten Breite (B) und dass wenigstens einer der beiden Befestigungsabschnitte 14a, 14b, vorzugsweise beide Befestigungsabschnitte 14a, 14b, zumindest einen weiteren Quersteg 28 mit einer zweiten Breite (B1) aufweisen, wobei die erste Breite (B) und die zweite Breite (B1) im Wesentlichen gleich groß sind.

Vorzugsweise ist vorgesehen, dass der wenigstens eine Quersteg 17a des Mittelabschnitts 14c und der zumindest eine weitere Quersteg 28 des Befestigungsabschnittes 14a, 14b oder der Befestigungsabschnitte 14a, 14b in einem verbundenen Zustand in einer gemeinsamen Ebene angeordnet sind.

Der Mittelabschnitt 14c weist wenigstens einen an einer Längskante ausgebildeten Quersteg 17a, 17b auf. Der erste Quersteg 17a dient zur Vermeidung einer scharfkantigen Längskante des Mittelabschnitts 14c, wohingegen der zweite Quersteg 17b zur Lagerung des Schubladenbodens 10 vorgesehen ist. Die beiden Querstege 17a, 17b verlaufen entlang der Längsrichtung (L) parallel zueinander.

Gemäß einem Ausführungsbeispiel kann vorgesehen sein, dass die zumindest zwei Querstege 17a, 17b in unterschiedlichen Richtungen vom Mittelabschnitt (14c) abstehen und/oder wobei die zumindest zwei Querstege (17a, 17b) durch eine Höhe des Mittelabschnitts (14c) voneinander beabstandet sind.

Der Mittelabschnitt 14c kann zumindest einen Vorsprung 19a, 19b oder eine Ausnehmung zur Verbindung mit den Befestigungsabschnitten 14a, 14b aufweisen, wobei die Vorsprünge 19a, 19b in einem verbundenen Zustand in korrespondierenden Öffnungen 27 der Befestigungsabschnitte 14a, 14b eingreifen. In mechanischer Umkehr ist es selbstverständlich möglich, dass die Vorsprünge 19a, 19b an den Befestigungsabschnitten 14a, 14b und die Öffnungen 27 am Mittelabschnitt 14c ausgebildet sind. Die Befestigung zwischen dem Mittelabschnitt 14c mit den Befestigungsabschnitten 14a, 14b kann jedoch auf beliebig andere Weise hergestellt werden, beispielsweise durch übliche formschlüssige und/oder kraftschlüssige Verbindungen.

Fig. 4a zeigt die Schubladenrückwand 7 mit dem Mittelabschnitt 14c und mit den beiden seitlichen Befestigungsabschnitten 14a, 14b von vorne, d.h. vom Inneren der Schublade 3 gesehen.

Fig. 4b zeigt einen Schnitt entlang der in Fig. 4a eingezeichneten Ebene A-A, wobei der Mittelabschnitt 14c und der damit zu verbindende Befestigungsabschnitt 14a erkennbar ist. Eine erste Wandstärke (W1) einer der beiden Befestigungsabschnitte 14a, 14b, vorzugsweise beider Befestigungsabschnitte 14a, 14b, ist größer als eine zweite Wandstärke (W2) des Mittelabschnitts 14c ausgebildet.

Der Mittelabschnitt 14c weist wenigstens einen über eine Stufe 21 mit dem Mittelabschnitt 14c verbundenen Montagesteg 20 zur Verbindung des Mittelabschnitts 14c mit einem der beiden Befestigungsabschnitte 14a, 14b auf. Vorzugsweise ist vorgesehen, dass zumindest einer der beiden Befestigungsabschnitte 14a, 14b, vorzugsweise beide Befestigungsabschnitte 14a, 14b, wenigstens ein Federelement 22a, 22b aufweist oder aufweisen, über welches der wenigstens eine Montagesteg 20 gegen eine Wand 23 des Befestigungsabschnitts 14a, 14b drückbar ist. Im gezeigten Ausführungsbeispiel weist der Befestigungsabschnitt 14a zwei in einer Höhenrichtung voneinander beabstandete Federelemente 22a, 22b auf, welche beispielsweise als von den Befestigungsabschnitten 14a, 14b abgebogene Laschen ausgeführt werden können. Der Montagesteg 20 des Mittelabschnitts 14c kann wenigstens einen Vorsprung 19b aufweisen, welcher in einem verbundenen Zustand zwischen dem Mittelabschnitt 14c und dem Befestigungsabschnitt 14a in einer korrespondierenden Öffnung 27 des Befestigungsabschnitts 14a aufgenommen ist.

Fig. 4c zeigt den verbundenen Zustand zwischen dem Mittelabschnitt 14c und dem Befestigungsabschnitt 14a, wobei die Federelemente 22a, 22b den Montagesteg 21 gegen die Wand 23 des Befestigungsabschnittes 14a drücken. Durch die Federelemente 22a, 22b ist auch der Vorsprung 19b in die korrespondierende Öffnung 27 des Befestigungsabschnitts 14a eindrückbar. Durch die Stufe 21 wird sichergestellt, dass der Übergangsbereich zwischen dem Mittelabschnitt 14c und dem Befestigungsabschnitt 14a fluchtend und damit optisch ansprechend ausgebildet ist.

Fig. 5a zeigt ein Ausführungsbeispiel einer Schubladenrückwand 7, wobei der Mittelabschnitt 14c und die beiden Befestigungsabschnitte 14a, 14b zusammen einstückig ausgebildet sind. Die Schubladenrückwand 7 ist in einem Ausgangszustand flach ausgebildet und weist eine geringe zweite Wandstärke (W2) auf. Die Befestigungsabschnitte 14a, 14b können beispielsweise durch ein wie in den Fig. 5b-5e gezeigtes Biegeverfahren hergestellt werden. An beiden Endbereichen der Schubladenrückwand 7 sind jeweils mehrere Öffnungen 16 vorgesehen, welche zur Aufnahme der in Fig. 2b gezeigten Befestigungselemente 13 der Seitenwände 8, 9 vorgesehen sind.

Fig. 5b zeigt die in Fig. 5a gezeigte Schubladenrückwand 7 in einer Ansicht von oben, wobei die Schubladenrückwand 7 flach ausgebildet ist und eine reduzierte erste Wandstärke (W2) aufweist.

Fig. 5c zeigt die Schubladenrückwand 7, wobei ein Rand 25 der Schubladenrückwand 7 im Wesentlichen rechtwinklig nach vorne in Bezug zum Mittelabschnitt 14c abgebogen wird.

Fig. 5d zeigt, dass ein Teilabschnitt 29 des Rands 25 in einer vom Befestigungsabschnitt 14a wegweisenden Richtung um 90° abgebogen ist.

Fig. 5e zeigt, dass der Rand 25 ausgehend von Fig. 5d um 180° über einen Umschlag 26 abgebogen wird, sodass eine Länge des Rands 25 etwa halbiert und der abgebogene Teilabschnitt 29 gemäß Fig. 5d an einer Innenseite (d.h. an einer der Mitte der Schublade 3 zugewandten Seite) des Mittelabschnitts 14c anliegt. Der Befestigungsabschnitt 14b weist dadurch die doppelte erste Wandstärke (W1) als die zweite Wandstärke (W2) des Mittelabschnitts 14c auf, wodurch der Befestigungsabschnitt 14b über die Öffnungen 16 mit den Befestigungselementen 13 der Seitenwände 8, 9 verbindbar ist. Der Rand 25 ist durch den an der Innenseite des Mittelabschnitts 14c anliegenden Teilabschnitt 29 stabil in Bezug zum Mittelabschnitt 14c angeordnet.

Fig. 6a-6d zeigen den Herstellungsprozess eines Befestigungsabschnittes 14b in einer zeitlichen Abfolge, wobei die Schubladenrückwand 7 zunächst in einem flachen Ausgangszustand vorliegt (Fig. 6a). In einem ersten Schritt wird der Rand 25 mit den Öffnungen 16 vom Mittelabschnitt 14c rechtwinklig nach vorne abgebogen (Fig. 6b). Anschließend wird der Teilabschnitt 29 vom Rand 25 rechtwinklig abgebogen, und zwar in einer vom Befestigungsabschnitt 14a weg weisenden Richtung (Fig. 6c). In einem weiteren Schritt wird der Rand 25 um etwa 180° in einer zum Mittelabschnitt 14c weisenden Richtung abgebogen, wobei der Umschlag 26 entsteht und der Teilabschnitt 29 des Randes 25 am Mittelabschnitt 14c anliegt.

Zur Herstellung des anderen Befestigungsabschnittes 14a wird in einer analogen Weise vorgegangen.

Anschließend müssen noch die beiden Querstege 17a, 17b (Fig. 3a, 3b) rechtwinklig vom Mittelabschnitt 14c abgebogen werden, sodass die beiden parallel zueinannder verlaufenden Querstege 17a, 17b in unterschiedlichen Richtungen vom Mittelabschnitt 14c abstehen.

Fig. 7 zeigt die Schubladenrückwand 7 als fertig gestelltes Produkt. Die Wandstärke (W1) der Befestigungsabschnitte 14a, 14b ist zumindest doppelt so groß, vorzugsweise genau doppelt so groß, als die zweite Wandstärke (W2) des Mittelabschnittes 14c ausgebildet.

Die beiden Ränder 25 der Befestigungsabschnitte 14a, 14b weisen jeweils mehrere Öffnungen 16 auf, welche zur zumindest bereichsweisen Aufnahme von an den Seitenwänden 8, 9 angeordneten Befestigungselementen 13, vorzugsweise Rastelementen, ausgebildet sind. Zumindest einer der beiden Teilabschnitte 29, vorzugsweise beide Teilabschnitte 29, der Befestigungsabschnitte 14a, 14b liegen jeweils am Mittelabschnitt 14c an, wodurch eine unerwünschte Verbiegung der Ränder 25 in einer zum Mittelabschnitt 14c hin weisenden Richtung verhindert ist.

## Patentansprüche

1. Schubladenrückwand (7) für eine Schublade (3), umfassend einen ersten Befestigungsabschnitt (14a) zum Befestigen der Schubladenrückwand (7) mit einer ersten Seitenwand (8) der Schublade (3) und einem zweiten Befestigungsabschnitt (14b) zum Befestigen der Schubladenrückwand (7) mit einer zweiten Seitenwand (9) der Schublade (3), wobei die beiden Befestigungsabschnitte (14a, 14b) der Schubladenrückwand (7) in Längsrichtung (L) der Schubladenrückwand (7) durch einen Mittelabschnitt (14c) voneinander beabstandet sind, wobei eine erste Wandstärke (W1) zumindest einer der beiden Befestigungsabschnitte (14a, 14b), vorzugsweise beider Befestigungsabschnitte (14a, 14b), größer als eine zweite Wandstärke (W2) des Mittelabschnitts (14c) ist, **dadurch gekennzeichnet, dass**
- die Schubladenrückwand (7) einteilig ausgebildet ist, wobei zumindest einer der beiden Befestigungsabschnitte (14a, 14b), vorzugsweise beide Befestigungsabschnitte (14a, 14b), zumindest bereichsweise durch wenigstens einen Umschlag (26) eines Rands (25) des Mittelabschnitts (14c) gebildet ist,
oder wobei
- der Mittelabschnitt (14c) und zumindest einer der beiden Befestigungsabschnitte (14a, 14b), vorzugsweise beide Befestigungsabschnitte (14a, 14b), als voneinander gesonderte Bauteile ausgebildet sind, wobei der Mittelabschnitt (14c) wenigstens einen über eine Stufe (21) mit dem Mittelabschnitt (14c) verbundenen Montagesteg (20) zur Verbindung des Mittelabschnitts (14c) mit einem der beiden Befestigungsabschnitte (14a, 14b) aufweist, wobei durch die Stufe (21) wird sichergestellt, dass der Übergangsbereich zwischen dem Mittelabschnitt (14c) und dem Befestigungsabschnitt (14a) fluchtend und damit optisch ansprechend ausgebildet ist.

2. Schubladenrückwand nach Anspruch 1, **dadurch gekennzeichnet, dass** die erste Wandstärke (W1) zumindest im Wesentlichen doppelt so groß als die zweite Wandstärke (W2) ist.

3. Schubladenrückwand nach Anspruch 1 oder 2, **dadurch gekennzeichnet, dass** die erste Wandstärke (W1) ca. 1,0 mm und/oder die zweite Wandstärke (W2) ca. 0,5 mm beträgt.

4. Schubladenrückwand nach einem der Ansprüche 1 bis 3, **dadurch gekennzeichnet, dass** die Schubladenrückwand (7) aus zumindest einem metallischen Werkstoff, vorzugsweise Stahl und/oder Aluminium, besteht.

5. Schubladenrückwand nach einem der Ansprüche 1 bis 4, **dadurch gekennzeichnet, dass** der Mittelabschnitt (14c) aus einem stranggepressten Profil gebildet ist.

6. Schubladenrückwand nach einem der Ansprüche 1 bis 5, **dadurch gekennzeichnet, dass** der Mittelabschnitt (14c) und zumindest einer der beiden Befestigungsabschnitte (14a, 14b), vorzugsweise beide Befestigungsabschnitte (14a, 14b), durch wenigstens eine Montagevorrichtung (15) miteinander, vorzugsweise lösbar, verbindbar sind, vorzugsweise wobei die wenigstens eine Montagevorrichtung (15) wenigstens eine Steck-, Rast- und/oder Schnappverbindung aufweist.

7. Schubladenrückwand nach einem der Ansprüche 1 bis 6, **dadurch gekennzeichnet, dass** zumindest einer der beiden Befestigungsabschnitte (14a, 14b), vorzugsweise beide Befestigungsabschnitte (14a, 14b), wenigstens ein Federelement (22a, 22b) aufweist, über welches der wenigstens eine Montagesteg (20) gegen eine Wand (23) des Befestigungsabschnitts (14a, 14b) drückbar ist.

8. Schubladenrückwand nach einem der Ansprüche 1 bis 7, **dadurch gekennzeichnet, dass** der Mittelabschnitt (14c) wenigstens einen an einer Längskante ausgebildeten Quersteg (17a, 17b) aufweist, und/oder wobei einer der beiden Befestigungsabschnitte (14a, 14b), vorzugsweise beide Befestigungsabschnitte (14a, 14b), Öffnungen (16) zur zumindest bereichsweisen Aufnahme von an den Seitenwänden (8, 9) angeordneten Befestigungselementen (13), vorzugsweise Rastelementen, aufweist.

9. Schubladenrückwand nach einem der Ansprüche 1 bis 8, **dadurch gekennzeichnet, dass** die Schubladenrückwand (7) wenigstens einen Quersteg (17a, 28) aufweist, welcher sich über die gesamte Länge der Schubladenrückwand (7) erstreckt und welcher eine konstante Breite aufweist.

10. Schubladenrückwand nach einem der Ansprüche 1 bis 9, **dadurch gekennzeichnet, dass** der Mittelabschnitt (14c) wenigstens einen Quersteg (17a) mit einer ersten Breite (B) und dass wenigstens einer der beiden Befestigungsabschnitte (14a, 14b), vorzugsweise beide Befestigungsabschnitte (14a, 14b) zumindest einen weiteren Quersteg (28) mit einer zweiten Breite (B1) aufweisen, wobei die erste Breite (B) und die zweite Breite (B1) im Wesentlichen gleich groß sind, wobei vorzugsweise vorgesehen ist, dass der wenigstens eine Quersteg (17a) des Mittelabschnitts (14c) und der zumindest eine weitere Quersteg (28) des Befestigungsabschnittes (14a, 14b) oder der Befestigungsabschnitte (14a, 14b) in einem verbundenen Zustand in einer gemeinsamen Ebene angeordnet sind.

11. Schubladenrückwand nach einem der Ansprüche 1 bis 10, **dadurch gekennzeichnet, dass** der Mittelabschnitt (14c) zumindest zwei in der Längsrichtung (L) parallel zueinander verlaufende Querstege (17a, 17b) aufweist, wobei einer der beiden Querstege (17a, 17b) des Mittelabschnitts (14c) zur Lagerung eines Schubladenbodens (10) vorgesehen ist, wobei vorzugsweise vorgesehen ist, dass die zumindest zwei Querstege (17a, 17b) in unterschiedlichen Richtungen vom Mittelabschnitt (14c) abstehen und/oder wobei die zumindest zwei Querstege (17a, 17b) durch eine Höhe des Mittelabschnitts (14c) voneinander beabstandet sind.

12. Schublade (3) umfassend eine erste Seitenwand (8), eine zweite Seitenwand (9) und eine Schubladenrückwand (7) nach einem der Ansprüche 1 bis 11, wobei die Schubladenrückwand (7) über den ersten Befestigungsabschnitt (14a) mit der ersten Seitenwand (8) und über den zweiten Befestigungsabschnitt (14b) mit der zweiten Seitenwand (9) verbunden ist, vorzugsweise wobei die Schublade (3) eine im Wesentlichen parallel zur Schubladenrückwand (7) ausgerichtete Frontwand (11) und/oder einen Schubladenboden (10) aufweist.

13. Verfahren zur Herstellung einer Schubladenrückwand (7) nach einem der Ansprüche 1 bis 11, wobei entweder
- die Schubladenrückwand (7) einteilig ausgebildet ist, und wobei zumindest einer der beiden Befestigungsabschnitte (14a, 14b), vorzugsweise beide Befestigungsabschnitte (14a, 14b), zumindest bereichsweise durch wenigstens einen Umschlag (26) eines Rands (25) des Mittelabschnittes (14c) gebildet wird, oder
- der Mittelabschnitt (14c) und zumindest einer der beiden Befestigungsabschnitte (14a, 14b), vorzugsweise beide Befestigungsabschnitte (14a, 14b), als voneinander gesonderte Bauteile bereitgestellt und miteinander verbunden werden.

## Claims

1. A drawer rear wall (7) for a drawer (3), comprising a first fastening portion (14a) for fixing the drawer rear wall (7) to a first sidewall (8) of the drawer (3) and a second fastening portion (14b) for fixing the drawer rear wall (7) to a second sidewall (9) of the drawer (3), wherein the two fastening portions (14a, 14b) of the drawer rear wall (7) are mutually spaced from each other in a longitudinal direction (L) of the drawer rear wall (7) by a middle portion (14c), wherein a first wall thickness (W1) of at least one of the two fastening portions (14a, 14b), preferably of both fastening portions (14a, 14b), is larger than a second wall thickness (W2) of the middle portion (14c), **characterized in that**
- the drawer rear wall (7) has an integral one-piece configuration, wherein at least one of the two fastening portions (14a, 14b), preferably both fastening portions (14a, 14b), is or are at least partially formed by at least one foldover (26) of an edge (25) of the middle portion (14c),
or wherein
- the middle portion (14c) and at least one of the two fastening portions (14a, 14b), preferably both fastening portions (14a, 14b), are configured as components separate from each other, wherein the middle portion (14c) includes at least one mounting limb (20) for connecting the middle portion (14c) to one of the two fastening portions (14a, 14b), the mounting limb (20) being connected to the middle portion (14c) via a step (21), wherein by virtue of the step (21), it is ensured that the transition region between the middle portion (14c) and the fastening portion (14a) is flush and, therefore, is configured visually attractive.

2. The drawer rear wall according to claim 1, **characterized in that** the first wall thickness (W1) is at least substantially twice as large than the second wall thickness (W2).

3. The drawer rear wall according to claim 1 or 2, **characterized in that** the first wall thickness (W1) is approximately 1,0 mm and/or the second wall thickness (W2) is approximately 0,5 mm.

4. The drawer rear wall according one of the claims 1 to 3, **characterized in that** the drawer rear wall (7) consists of at least one metallic material, preferably steel and/or aluminum.

5. The drawer rear wall according one of the claims 1 to 4, **characterized in that** the middle portion (14c) is formed of an extruded profile.

6. The drawer rear wall according one of the claims 1 to 5, **characterized in that** the middle portion (14c) and at least one of the two fastening portions (14a, 14b), preferably both fastening portions (14a, 14b), are configured to be, preferably releasably, connected to each other by at least one mounting device (15), preferably wherein the at least one mounting device (15) includes at least one plug connection, a locking connection, and/or a snap-connection.

7. The drawer rear wall according one of the claims 1 to 6, **characterized in that** at least one of the two fastening portions (14a, 14b), preferably both fastening portions (14a, 14b), includes or include a spring element (22a, 22b) for pressing the at least one mounting limb (20) against a wall (23) of the fastening portion (14a, 14b).

8. The drawer rear wall according one of the claims 1 to 7, **characterized in that** the middle portion (14c) includes at least one transverse limb (17a, 17b) formed on a longitudinal edge, and/or wherein at least one of the two fastening portions (14a, 14b), preferably both fastening portions (14a, 14b), includes or include openings (16) for at least partially receiving fastening elements (13), preferably locking elements, arranged on the sidewalls (8, 9).

9. The drawer rear wall according one of the claims 1 to 8, **characterized in that** the drawer rear wall (7) includes at least one transverse limb (17a, 28) extending over an entire length of the drawer rear wall (7) and having a constant width.

10. The drawer rear wall according one of the claims 1 to 9, **characterized in that** the middle portion (14c) includes at least one transverse limb (17a) having a first width (B), and at least one of the two fastening portions (14a, 14b), preferably both fastening portions (14a, 14b), includes or include at least one further transverse limb (28) having a second width (B1), wherein the first width (B) and the second width (B1) have substantially an identical size, wherein it is preferably provided that the at least one transverse limb (17a) of the middle portion (14c) and the at least one further transverse limb (28) of the fastening portion (14a, 14b) or of the fastening portions (14a, 14b) are arranged in a common plane in a connected condition.

11. The drawer rear wall according one of the claims 1 to 10, **characterized in that** the middle portion (14c) includes at least two transverse limbs (17a, 17b) extending in the longitudinal direction (L) in a parallel relationship to each other, wherein one of the two transverse limbs (17a, 17b) of the middle portion (14c) is provided for supporting a drawer bottom (10), wherein it is preferably provided that the at least two transverse limbs (17a, 17b) project from the middle portion (14c) in different directions, and/or wherein the at least two transverse limbs (17a, 17b) are mutually spaced from each other by a height of the middle portion (14c).

12. A drawer (3) comprising a first sidewall (8), a second sidewall (9), and a drawer rear wall (7) according one of the claims 1 to 11, wherein the drawer rear wall (7) is connected to the first sidewall (8) via the first fastening portion (14a) and is connected to the second sidewall (9) via the second fastening portion (14b), preferably wherein the drawer (3) includes a front wall (11) extending substantially parallel to the drawer rear wall (7), and/or includes a drawer bottom (10).

13. A method for producing a drawer rear wall (7) according to one of the claims 1 to 11, wherein either
- the drawer rear wall (7) has an integral one-piece configuration, and wherein at least one of the two fastening portions (14a, 14b), preferably both fastening portions (14a, 14b), is or are at least partially formed by at least one foldover (26) of an edge (25) of the middle portion (14c), or
- the middle portion (14c) and at least one of the two fastening portions (14a, 14b), preferably both fastening portions (14a, 14b), are provided as components which are separate from one another and which are connected to one another.

## Revendications

1. Paroi arrière de tiroir (7) pour un tiroir (3), comprenant une première section de fixation (14a) destinée à fixer la paroi arrière de tiroir (7) à une première paroi latérale (8) du tiroir (3) et une deuxième section de fixation (14b) destinée à fixer la paroi arrière de tiroir (7) à une deuxième paroi latérale (9) du tiroir (3), dans laquelle les deux sections de fixation (14a, 14b) de la paroi arrière de tiroir (7) sont tenues à distance l'une de l'autre par une section centrale (14c) dans le sens longitudinal (L) de la paroi arrière de tiroir (7), dans laquelle une première épaisseur de paroi (W1) d'au moins une des deux sections de fixation (14a, 14b), de préférence des deux sections de fixation (14a, 14b), est plus grande qu'une deuxième épaisseur de paroi (W2) de la section centrale (14c), **caractérisée en ce que**
- la paroi arrière de tiroir (7) est réalisée en une partie, dans laquelle au moins une des deux sections de fixation (14a, 14b), de préférence les deux sections de fixation (14a, 14b), est formée au moins par endroits par au moins un rabattement (26) d'un bord (25) de la section centrale (14c),
ou dans laquelle
- la section centrale (14c) et au moins une des deux sections de fixation (14a, 14b), de préférence les deux sections de fixation (14a, 14b), sont réalisées en tant que composants séparés les uns des autres, dans laquelle la section centrale (14c) présente au moins une entretoise de montage (20) reliée à la section centrale (14c) par l'intermédiaire d'un palier (21), destinée à relier la section centrale (14c) à une des deux sections de fixation (14a, 14b), dans laquelle le palier (21) permet de garantir que la zone de transition entre la section centrale (14c) et la section de fixation (14a) est réalisée en affleurement et de manière agréable visuellement.

2. Paroi arrière de tiroir selon la revendication 1, **caractérisée en ce que** la première épaisseur de paroi (W1) est au moins sensiblement deux fois plus grande que la deuxième épaisseur de paroi (W2).

3. Paroi arrière de tiroir selon la revendication 1 ou 2, **caractérisée en ce que** la première épaisseur de paroi (W1) est d'environ 1,0 mm et/ou la deuxième épaisseur de paroi (W2) est d'environ 0,5 mm.

4. Paroi arrière de tiroir selon l'une quelconque des revendications 1 à 3, **caractérisée en ce que** la paroi arrière de tiroir (7) est constituée d'au moins un matériau métallique, de préférence d'acier et/ou d'aluminium.

5. Paroi arrière de tiroir selon l'une quelconque des revendications 1 à 4, **caractérisée en ce que** la section centrale (14c) est formée à partir d'un profil extrudé.

6. Paroi arrière de tiroir selon l'une quelconque des revendications 1 à 5, **caractérisée en ce que** la section centrale (14c) et au moins une des deux sections de fixation (14a, 14b), de préférence les deux sections de fixation (14a, 14b), peuvent être reliées les unes aux autres, de préférence de manière amovible, par au moins un dispositif de montage (15), dans laquelle de préférence l'au moins un dispositif de montage (15) présente une liaison par enfichage, par enclenchement et/ou à déclic.

7. Paroi arrière de tiroir selon l'une quelconque des revendications 1 à 6, **caractérisée en ce qu'**au moins une des deux sections de fixation (14a, 14b), de préférence les deux sections de fixation (14a, 14b), présente au moins un élément de ressort (22a, 22b), par l'intermédiaire duquel l'au moins une entretoise de montage (20) peut être pressée contre une paroi (23) de la section de fixation (14a, 14b).

8. Paroi arrière de tiroir selon l'une quelconque des revendications 1 à 7, **caractérisée en ce que** la section centrale (14c) présente au moins une entretoise transversale (17a, 17b) réalisée sur une arête longitudinale, et/ou dans laquelle une des deux sections de fixation (14a, 14b), de préférence les deux sections de fixation (14a, 14b), présente des ouvertures (16) destinées à recevoir au moins par endroits des éléments de fixation (13) disposés sur les parois latérales (8, 9), de préférence des éléments d'enclenchement.

9. Paroi arrière de tiroir selon l'une quelconque des revendications 1 à 8, **caractérisée en ce que** la paroi arrière de tiroir (7) présente au moins une entretoise transversale (17a, 28), laquelle s'étend sur la totalité de la longueur de la paroi arrière de tiroir (7) et laquelle présente une largeur constante.

10. Paroi arrière de tiroir selon l'une quelconque des revendications 1 à 9, **caractérisée en ce que** la section centrale (14c) présente au moins une entretoise transversale (17a) avec une première largeur (B) et au moins une des deux sections de fixation (14a, 14b), de préférence les deux sections de fixation (14a, 14b), présentent au moins une autre entretoise transversale (28) avec une deuxième largeur (B1), dans laquelle la première largeur (B) et la deuxième largeur (B1) présentent sensiblement la même valeur, dans laquelle il est prévu de préférence que l'au moins une entretoise transversale (17a) de la section centrale (14c) et l'au moins une autre entretoise transversale (28) de la section de fixation (14a, 14b) ou des sections de fixation (14a, 14b) sont disposées dans un plan commun dans un état relié.

11. Paroi arrière de tiroir selon l'une quelconque des revendications 1 à 10, **caractérisée en ce que** la section centrale (14c) présente au moins deux entretoises transversales (17a, 17b) s'étendant de manière parallèle l'une par rapport à l'autre dans le sens longitudinal (L), dans laquelle une des deux entretoises transversales (17a, 17b) de la section centrale (14c) est prévue pour supporter un fond de tiroir (10), dans laquelle il est prévu de préférence que les au moins deux entretoises transversales (17a, 17b) dépassent dans différentes directions de la section centrale (14c) et/ou dans laquelle les au moins deux entretoises transversales (17a, 17b) sont tenues à distance l'une de l'autre par une hauteur de la section centrale (14c).

12. Tiroir (3) comprenant une première paroi latérale (8), une deuxième paroi latérale (9) et une paroi arrière de tiroir (7) selon l'une quelconque des revendications 1 à 11, dans lequel la paroi arrière de tiroir (7) est reliée à la première paroi latérale (8) par l'intermédiaire de la première section de fixation (14a) et à la deuxième paroi latérale (9) par l'intermédiaire de la deuxième section de fixation (14b), de préférence dans lequel le tiroir (3) présente une paroi avant (11) orientée de manière sensiblement parallèle par rapport à la paroi arrière de tiroir (7) et/ou un fond de tiroir (10).

13. Procédé pour fabriquer une paroi arrière de tiroir (7) selon l'une quelconque des revendications 1 à 11, dans lequel soit
- la paroi arrière de tiroir (7) est réalisée en une partie, et dans lequel au moins une des deux sections de fixation (14a, 14b), de préférence les deux sections de fixation (14a, 14b), est formée au moins par endroits par au moins un rabattement (26) d'un bord (25) de la section centrale (14c), soit
- la section centrale (14c) et au moins une des deux sections de fixation (14a, 14b), de préférence les deux sections de fixation (14a, 14b), sont fournies en tant que composants séparés les uns des autres et sont reliés les uns aux autres.
